# EUROPÄISCHE PATENTSCHRIFT

(11) **EP 0 277 531 B1**
(45) Veröffentlichungstag und Bekanntmachung des Hinweises auf die Patenterteilung: **15.05.1991**
(21) Anmeldenummer: 88100588.8
(22) Anmeldetag: 18.01.1988
(51) Int. Cl.: E06B 3/48, E05D 15/26, E06B 7/23

(54) **Faltschiebetür oder -fenster**
Sliding and folding door or window
Porte ou fenêtre pliante et coulissante

(30) Priorität: 27.01.1987 DE 3702328
(43) Veröffentlichungstag der Anmeldung: 10.08.1988
(73) Patentinhaber: SCHÜCO International GmbH & Co., D-33609 Bielefeld (DE)
(72) Erfinder: Tönsmann, Armin, D-4817 Leopoldshöhe-Bexterhagen (DE); Habicht, Siegfried, D-4811 Leopoldshöhe (DE); Hoecker, Eitel, D-4800 Bielefeld 15 (DE)
(74) Vertreter: Stracke, Alexander, Dipl.-Ing.

(56) Entgegenhaltungen:
- EP-A- 0 152 533
- DE-A- 3 201 121
- DE-U- 8 706 060
- GB-A- 108 728
- GB-A- 328 745
- US-A- 3 344 837

## Beschreibung

Die vorliegende Erfindung betrifft eine Schiebe-Tür oder -Fenster zum Abschluß von Gebäudeaußenwänden mit mindestens zwei untereinander gelenkig verbundenen und in einem oberen und unteren, waagerechten Blendrahmenholm über Führungseinrichtungen verschiebbar geführten Flügeln, welche aus einer gestreckten Schließlage heraus über eine ziehharmonikaartige Faltbewegung in eine gestapelte Offenstellung bewegbar sind, wobei die jeweils einander benachbarten Flügel über jeweils eine gemeinsame Scharnierachse miteinander verbunden sind und die Führungseinrichtungen jeweils an einem in einem Hohlraum zwischen zwei benachbarten Flügeln angeordneten, vertikal verlaufenden und mit sich horizontal erstreckenden sowie von einem Scharnierbolzen durchtretenen Auslegern versehenen Scharnierschwert angeschlossen sind und die an den betreffenden Flügeln befestigten Scharnierteile zwischen den Auslegern liegend um den Scharnierbolzen schwenkbar angeschlossen sind.

Eine Schiebe-Tür oder ein Schiebe-Fenster der gattungsgemäßen Art ist aus dem Dokument GB-A-328 745 bekannt.

Eine derartige Konstruktion bietet den Vorteil, daß zwischen den einzelnen Flügeln eine gelenkige Verbindung mit jeweils nur einer Scharnierachse möglich ist.

Der vorliegenden Erfindung liegt die Aufgabe zugrunde, eine Schiebe-Tür oder ein Schiebe-Fenster der gattungsgemäßen Art dahingehend weiter zu entwickeln, daß sich insbesondere im Hinblick auf angestrebte, wärmegedämmte Konstruktionen eine einfache Möglichkeit zur Lösung der Dichtprobleme ergibt.

Diese Aufgabe wird erfindungsgemäß dadurch gelöst, daß zwei jeweils einander benachbarte Flügel im Bereich ihrer vertikal verlaufenden Trennfuge mittels druckfreier Dichtungen mit jeweils innenliegenden Magnetleisten abgedichtet sind.

Die Erfindung kombiniert den Vorteil, daß zwischen zwei benachbarten Flügeln jeweils nur eine Trennfuge vorhanden ist, die es abzudichten gilt, mit dem Vorteil, daß diese Dichtung, bedingt durch die Wirkung der Magnetleisten, eine druckfreie Abdichtung des Fugenbereiches ergibt.

Weitere Merkmale der Erfindung sind Gegenstand von Unteransprüchen.

In den beigefügten Zeichnungen sind Ausführungsbeispiele der Erfindung dargestellt, die im folgenden näher beschrieben werden.
Es zeigen:
- Fig. 1: eine Außenansicht einer Schiebe-Tür oder eines Schiebe-Fensters in schematischer Darstellung,
- Fig. 2: eine Ansicht in Richtung des Pfeiles II in Fig. 1 bei teilweise geöffneten Flügeln,
- Fig. 3: eine Außenansicht einer Schiebe-Tür oder eines schiebe-Fensters nach einem weiteren Ausführungsbeispiel der Erfindung.
- Fig. 4: eine Ansicht in Richtung des Pfeiles IV in Fig. 3 bei teilweise geöffneten Flügeln,
- Fig. 5: einen Teilschnitt nach der Linie V-V in Fig. 3,
- Fig. 6: einen Teilschnitt nach der Linie VI-VI in Fig. 3,
- Fig. 7: einen Teilschnitt nach der Linie VII-VII in Fig. 3,
- Fig. 8: einen Teilschnitt nach der Linie VIII-VIII in Fig. 1,
- Fig. 9: einen Schnitt nach der Linie IX-IX in Fig. 3,
- Fig. 10: ein Scharnierschwert mit unterem Laufwagen, dargestellt entsprechend der Zeichnungslage gemäß Fig. 9,
- Fig. 11: ein Scharnierschwert mit oberem Führungswagen, dargestellt in der Zeichnungslage gemäß Fig. 9,
- Fig. 12: eine Ansicht des unterer Scharnierschwertes in Richtung des Pfeiles XII in Fig. 10, dargestellt mit flügelseitig festlegbaren Befestigungslaschen für Scharnierteile,
- Fig. 13: eine Ansicht in Richtung des Pfeiles XIII in Fig. 12 teilweise im Schnitt dargestellt,
- Fig. 14: eine Ansicht in Richtung des Pfieles XIV in Fig. 11, dargestellt mit Befestigungslaschen für Scharnierteile,
- Fig. 15: eine Ansicht in Richtung des Pfieles XV in Fig. 14.

In den Figuren 1 bis 4 sind zwei verschiedene Ausführungsbeispiele von Schiebe-Türen oder Schiebe-Fenstern zum Abschluß von Gebäudeaußenwänden mit mehreren Flügeln gezeigt.

Der Einfachheit halber wird in der nachfolgenden Beschreibund lediglich von Schiebetüren gesprochen, es sei aber ausdrücklich darauf hingewiesen, daß die Beschreibung ebenso für Schiebefenster gilt.

Beim Ausführungsbeispiel gemäß den Figuren 1 und 2 ist die insgesamt mit dem Bezugszeichen 10 versehene Schiebetür mit einem umlaufenden Blendrahmen 11 sowie einem lediglich an einem Blendrahmenholm 12 anscharnierten Flügel 13 und zwei untereinander gelenkig verbundenen Flügeln 14 ausgestattet.

Beim Ausführungsbeispiel gemäß den Figuren 3 und 4 ist die wiederum insgesamt mit dem Bezugszeichen 10 versehene Schiebetür innerhalb des Blendrahmens 11 mit vier Flügeln 14 ausgestattet, welche untereinander gelenkig verbunden sind und längs der unteren und oberen, waagerechten Blendrahmenholme 15 verschiebbare geführt sind.

Die verschiebbaren Flügel 14 sind sowohl beim Ausführungsbeispiel gemäß den Figuren 1 und 2 wie auch beim Ausführungsbeispiel gemäß den Figuren 3 und 4 aus einer gestreckten Schließlage heraus über eine zieharmonikaartige Faltbewegung in eine gestapelte Offenstellung bewegbar.

Wie insbesondere die Figuren 2 und 4 deutlich machen, sind die jeweils einander benachbarten, verschiebbaren Flügel 14 über jeweils eine gemeinsame Scharnierachse 16 gelenkig miteinander verbunden.

Der in Figur 5 gezeigte Schnitt macht in Verbindung mit Figur 9 deutlich, daß die verschiebbaren Flügel 14 im unteren Bereich über einen Laufwagen 17 und im oberen Bereich über einen Führungswagen 18 in den unteren und oberen Blendrahmenholmen 15 geführt sind. Weiterhin machen die Figuren 5 und 9 deutlich, daß sowohl der untere Laufwagen 17 wie auch der obere Führungswagen 18 jeweils an einem Scharnierschwert 19 angeschlossen sind, wobei jedes Scharnierschwert 19 mit horizontal erstreckenden Auslegern 20 versehen ist, die von einem Scharnierbolzen 21 (siehe Fig. 10 und 11) durchtreten sind.

Zwischen den Auslegern 20 des Scharnierschwertes 19 sind die mit den verschiebbaren Flügeln 14 fest verbundenen Scharnierteile 22 um den Gelenkbolzen 21 schwenkbar angeordnet.

Wie die Figuren 10 und 11 deutlich machen, ist sowohl der untere Laufwagen 17 wie auch der obere Führungswagen 18 jeweils um einen horizontal verlaufenden Bolzen 23 pendenld mit dem jeweiligen Scharnierschwert 19 verbunden, das heißt, daß sowohl der Laufwagen 17 wie auch der Führungswagen 18 jeweils einen Freiheitsgrad aufweisen.

Der Laufwagen 17 ist mit zwei Laufrollen 24 versehen, diese Laufrollen 24 sind auf einer einen Bestandteil des unteren Blendrahmenholmes 15 bildenden Laufschiene 25 abgestützt.

Außerdem ist der Laufwagen 17 mit zwei um vertikal verlaufende Achsen drehbaren Stützrollen 26 versehen, welche sich je nach Belastungsfall an vertikal verlaufenden Führungsschenkeln 27 des unteren Blendrahmenholmes 15 abstützen können.

Der obere Führungswagen 18 ist lediglich mit zwei um vertikale Achsen drehbaren Stützrollen 26 versehen, welche sich wiederum abhängig vom Belastungsfall an vertikal verlaufenden Führungsschenkeln 27 des oberen Blendrahmenholmes 15 abstützen.

Es versteht sich, daß auch die Möglichkeit besteht, die verschiebbaren Flügel 14 auch über einen Laufwagen am oberen Blendrahmenholm 15 aufzuhängen und im Bereich des unteren Blendrahmenholmes 15 lediglich eine Seitenführung vorzusehen.

Es hat sich allerdings gezeigt, daß insbesondere bei schweren Konstruktionen die Kraftabtragung über den unteren Blendrahmenholm 15, so wie in Figur 9 gezeigt vorteilhafter ist.

Sowohl der untere Laufwagen 17 wie auch der obere Führungswagen 18 sind aus einem stranggezogenen oder stranggepreßten Profil hergestellt, welches im Lagerbereich der Lauf- bzw. Stützrollen als Vierkantrohr ausgebildet ist. Hierdurch wird der praktische Vorteil erzielt, daß zur Montage der Lauf- und Stützrollen lediglich Durchbrüche für die besagten Rollen und die entsprechenden Achsen anzubringen sind.

Jedes Scharnierschwert 19 ist, was Figur 5 deutlich macht, in einen Hohlraum 28 zwischen zwei benachbarten Flügeln 14 angeordnet, genauer gesagt, in einem Hohlraum 28, der zwischen zwei vertikal verlaufenden Holmen 29 der Flügel 14 gebildet ist.

Damit wird auch der jeweilige Laufwagen 17 und entsprechend der jeweilige Führungswagen 18 etwa in die Mittenebene der Flügel 14 verlegt.

Da zwei benachbarte Flügel 14 mit ihren Scharnierteilen 22 um den gleichen Scharnierbolzen 21 schwenken, ergibt sich pro Verbindungsstelle zwischen zwei Flügeln 14 lediglich eine Fuge.

Diese vertikal verlaufende Fuge wird bei geschlossenen Flügeln 14 durch zwei Dichtungen 30 abgedichtet, die sich aus Figur 5 besonders anschaulich ergeben.

Diese Dichtungen 30 sind im Bereich ihrer aneinander anliegenden Dichtflächen mit innenliegenden Magnetleisten 31 ausgestattet und insgesamt im Sinne eines Faltenbalges beweglich, so daß sich in dem besagten Fugenbereich eine durch die Wirkung der Magnetleisten 31 bedingt, druckfreie Abdichtung ergibt.

Die gleiche Abdichtung der vertikalen Fuge ist in dem Bereich vorgenommen, in dem zwei benachbarte Flügel 14 lediglich über Scharniere miteinander verbunden sind, wie ebenfalls aus Figur 5 ersichtlich ist.

Sowohl die waagerechten Blendrahmenholme 15 wie auch die vertikalen Rahmenhome 11 sind aus wärmegedämmten Profilen hergestellt, daß gleiche gilt für die Holme 29 der Flügel 14.

Figur 9 macht deutlich, daß auf der mit A bezeichneten Außenseite der gesamten Schiebetür 10 eine umlaufende Wassersammelkammer 32 vorgesehen ist. Die untere Wassersammelkammer 32, die in bekannter Weise über Ablaufbohrungen 33 entwässert werden kann, ist gegenüber den Flügelholmen 15 über eine umlaufende und lediglich auf Druck beanspruchte Lippendichtung 34 abgedichtet.

Diese Lippendichtung 34 liegt bei geschlossenen Flügeln 14 auch dichtend an den Trennfugen zwischen den einzelnen Flügel 14 bzw. den entsprechenden vertikal verlaufenden Holmen der Flügel 14 an.

Somit ergibt sich von der Außenseite der Schiebetür 10 her gesehen eine komplett umlaufende und einwandfreie Abdichtung der Schiebetür 10 im geschlossenen Zustand. Da außerdem diese Abdichtung erfolgt in einer Ebene, die - wiederum von der Außenseite der Schiebetür 10 ausgehend gesehen - vor der thermischen Trennebene liegt, die durch aus Kunststoff bestehenden Isolier- und Verbindungsleisten 35 gebildet ist, bleibt die gewünschte Wirkung der wärmeisolierenden Konstruktion umlaufend über die gesamte Fläche der Schiebetür 10 erhalten.

Die Figur 8 zeigt einen Horizontalschnitt im Bereich des Türschlosses für den lediglich schwenkbaren Flügel der Schiebetür 10 gemäß Figure 1. Hier wird deutlich, daß in der gleichen Ebene, in der sich die vertikal verlaufenden Dichtungen 30 befinden, eine wiederum vertikal verlaufende Flachdichtung 36 vorgesehen ist, an welche sich einerseits die umlaufende Lippendichtung 34 und andererseits eine Dichtkante 37 des lediglich schwenkbaren Flügels 13 anlegt. Auch hier ist somit eine einwandfreie Abdichtung sowohl in vertikaler wie auch in horizontaler Richtung gewährleistet.

Die Figuren 12 und 14 machen deutlich, daß die am Scharnierschwert 19 angeschlossenen Scharnierteile 22 über Befestigungslaschen 38 an den jeweiligen Holmen 29 der Flügel 14 festgelegt werden. Die Befestigungslaschen 38 werden oberseitig und unterseitig in entsprechende Nuten der besagten vertikalen Holme 29 eingeschoben und dann durch Befestigungsschrauben mit den Scharnierteilen 22 verbunden.

Die jeweils an einem Scharnierschwert 19 angeschlossen Scharnierteile 22 sind identisch mit denjenigen Scharnierteilen 22, mittels derer jeweils zwei unmittelbar übereinander gelenkig gekuppelte Flügel 14 verbunden sind.

## Patentansprüche

1. Schiebe-Tür (10) oder -Fenster zum Abschluß von Gebäudeaußenwänden mit mindestens zwei untereinander gelenkig verbundenen und in einem oberen und unteren, waagerechten Blendrahmenholm (15) über Führungseinrichtungen (17,18) verschiebbar geführten Flügeln (14), welche aus einer gestreckten Schließlage heraus über eine ziehharmonikaartige Faltbewegung in eine gestapelte Offenstellung bewegbar sind, wobei die jeweils einander benachbarten Flügel über jeweils eine gemeinsame Scharnierachse (16) miteinander verbunden sind und die Führungseinrichtungen jeweils an einem in einem Hohlraum (28) zwischen zwei benachbarten Flügeln angeordneten, vertikal verlaufenden und mit sich horizontal erstreckenden sowie von einem Scharnierbolzen (21) durchtretenen Auslegern (20) versehenen Scharnierschwert (19) angeschlossen sind und die an den betreffenden Flügeln befestigten Scharnierteile (22) zwischen den Auslegern liegend um den Scharnierbolzen schwenkbar angeschlossen sind, **dadurch gekennzeichnet,** daß zwei jeweils einander benachbarte Flügel (14) im Bereich ihrer vertikal verlaufenden Trennfuge mittels druckfreier Dichtungen (30) mit jeweils innenliegenden Magnetleisten (31) abgedichtet sind.

2. Schiebe-Tür oder -Fenster nach Anspruch 1, dadurch gekennzeichnet, daß am Blendrahmen (11) außenseitig eine umlaufende Lippendichtung (34) vorgesehen ist, welche bei geschlossenen Flügeln (13,14) umlaufend an den Holmen (29) der Flügel (13,14) einschließlich der vertikal verlaufenden Dichtungen (30) anliegt.

3. Schiebe-Tür oder -Fenster nach Anspruch 1 oder 2, dadurch gekennzeichnet, daß bei einem zusätzlich vorhandenen, lediglich um eine vertikale Achse schwenkbaren Flügel (13) im Übergangsbereich zum benachbarten, verschiebbaren Flügel (14) eine als Anschlagdichtung wirkende Flachdichtung (36) vorgesehen ist, die in der gleichen Ebene liegt wie die druckfreien, vertikal verlaufenden Dichtungen im Fugenbereich der übrigen Flügel (14).

4. Schiebe-Tür oder -Fenster nach einem oder mehreren der vorhergehenden Ansprüche, dadurch gekennzeichnet, daß die Führungseinrichtungen aus einem Laufwagen (17) und einem Führungswagen (18) bestehen, wobei der Laufwagen (17) mit Laufrollen (24) und Stützrollen (26) und der Führungswagen (18) ausschließlich mit Stützrollen (26) versehen ist.

5. Schiebe-Tür oder -Fenster nach Anspruch 4, dadurch gekennzeichnet, daß die Laufwagen (17) im Bereich des unteren Blendrahmenholmes (15) und die Führungswagen (18) im Bereich des oberen Blendrahmenholmes angeordnet sind.

6. Schiebe-Tür oder -Fenster nach Anspruch 4 oder 5, dadurch gekennzeichnet, daß jeder Laufwagen (17) um einen horizontal verlaufenden Bolzen (23) pendelnd mit dem jeweils zugehörigen Scharnierschwert (19) verbunden ist.

7. Schiebe-Tür oder -Fenster nach einem oder mehreren der Ansprüche 4 bis 6, dadurch gekennzeichnet, daß die Laufwagen (17) und die Führungswagen (18) aus den gleichen, stranggezogenen Profilen hergestellt sind und im Lagerungsbereich der Lauf- und/oder Stützrollen (24,26) als Vierkantrohre ausgebildet sind, die im Lagerungsbereich der Lauf- und/oder Stützrollen (24,26) mit Ausfräsungen versehen sind.

8. Schiebe-Tür oder -Fenster nach einem oder mehreren der Ansprüche 2 bis 7, dadurch gekennzeichnet, daß die umlaufende Lippendichtung (34) im Bereich der Außenseite an den Holmen (26) der Flügel (13,14) anliegt und im unteren Bereich einer im Blendrahmenbereich umlaufenden Wassersammelkammer (32) angeordnet ist.

9. Schiebe-Tür oder -Fenster nach einem oder mehreren der vorhergehenden Ansprüche, dadurch gekennzeichnet, daß die jeweils an einem Scharnierbolzen (21) der Scharnierschwerte (19) angeschlossenen Scharnierteile (22) baugleich sind mit denjenigen Scharnierteilen, mittels derer zwei benachbarte Flügel (14) unmittelbar gelenkig miteinander verbunden sind.

10. Schiebe-Tür oder -Fenster nach einem oder mehreren der vorhergehenden Ansprüche, dadurch gekennzeichnet, daß die Scharnierteile (22) über Befestigungslaschen (38) an den Holmen (29) der Flügel (13,14) befestigt sind, wobei die Befestigungslaschen (38) in entsprechende Nuten der Holme (29) eingeschoben sind.

11. Schiebe-Tür oder -Fenster nach einem oder mehreren der Ansprüche 4 bis 10, dadurch gekennzeichnet, daß die Laufwagen (17) in Verschieberichtung gesehen mit mindestens zwei hintereinander angeordneten Laufrollen (24) versehen und auf lediglich einer im unteren Blendrahmenholm (15) vorgesehenen Laufschiene (25) abgestützt und geführt sind.

## Claims

1. A sliding door (10) or window for closing off outside walls of buildings, comprising at least two door or window portions (14) which are pivotally connected together and which are slidably guided by way of guide devices (17, 18) in upper and lower horizontal fixed frame members (15) and which are movable from an extended closure position into a stacked open position by way of a concertina-like folding movement, wherein the respectively mutually adjacent door or window portions are connected together by way of a respective common hinge axis (16) and the guide devices are respectively connected to a vertically extending hinge tongue (19) which is arranged in a cavity (28) between two adjacent door or window portions and which is provided with horizontally extending arms (20) through which passes a hinge pin (21), and the hinge members (22) which are secured to the respective door or window portions are connected in a position between the arms pivotably about the hinge pin, characterised in that two respective mutually adjacent door or window portions (14) are sealed off in the region of their vertically extending line of separation by means of pressure-free seals (30) with respective inwardly disposed magnetic strips (31).

2. A sliding door or window according to claim 1 characterised in that provided on the fixed frame (11) on the outside is a peripherally extending lip seal (34) which when the door or window portions (13, 14) are closed bears around same against the frame members (29) of the door or window portions (13, 14) including the vertically extending seals (30).

3. A sliding door or window according to claim 1 or claim 2 characterised in that, in the case of an additionally provided door or window portion (13) which is only pivotable about a vertical axis, provided in the transitional region to the adjacent slidable door or window portion (14) is a flat seal (36) which acts as a stop seal and which is disposed in the same plane as the pressure-free vertically extending seals in the junction region of the other door or window portions (14).

4. A sliding door or window according to one or more of the preceding claims characterised in that the guide devices comprise a runner carriage (17) and a guide carriage (18), wherein the runner carriage (17) is provided with runner rollers (24) and support rollers (26) and the guide carriage (18) is provided exclusively with support rollers (26).

5. A sliding door or window according to claim 4 characterised in that the runner carriages (17) are arranged in the region of the lower fixed frame member (15) and the guide carriages (18) are arranged in the region of the upper fixed frame member.

6. A sliding door or window according to claim 4 or claim 5 characterised in that each runner carriage (17) is connected to the respectively associated hinge tongue (19) for swinging movement about a horizontally extending pin (23).

7. A sliding door or window according to one or more of claims 4 to 6 characterised in that the runner carriages (17) and the guide carriages (18) are made from the same extruded profiles and are formed in the mounting region of the runner and/or support rollers (24, 26) in the configuration of quadrangular tubes which are provided with milled-out openings in the mounting region of the runner and/or support rollers (24, 26).

8. A sliding door or window according to one or more of claims 2 to 7 characterised in that the peripherally extending lip seal (34) bears in the region of the outward side against the frame members (26) of the door or window portions (13, 14) and is arranged in the lower region of a water collecting chamber (32) which extends in the fixed frame region therearound.

9. A sliding door or window according to one or more of the preceding claims characterised in that the hinge members (22) respectively connected to a hinge pin (21) of the hinge tongues (19) are of identical structure to those hinge members by means of which two adjacent door or window portions (14) are directly pivotally connected together.

10. A sliding door or window according to one or more of the preceding claims characterised in that the hinge members (22) are fixed by way of fixing bars (38) to the frame members (29) of the door or window portions (13, 14), wherein the fixing bars (38) are fitted into corresponding grooves in the frame members (29).

11. A sliding door or window according to one or more of claims 4 to 10 characterised in that, as viewed in the direction of displacement, the runner carriages (17) are provided with at least two successively arranged runner rollers (24) and are guided and supported on only one rail (25) provided in the lower fixed frame member (15).

## Revendications

1. Porte (10) ou fenêtre pliante et coulissante pour obturer des cloisons extérieures de bâtiments, avec au moins deux battants (14) qui sont assemblés l'un à l'autre de manière articulée et guidés en translation dans un longeron de châssis dormant horizontal (15), supérieur et inférieur, par l'intermédiaire de dispositifs de guidage (17,18), et qui peuvent être déplacés d'une position fermée étirée à une position ouverte repliée par un mouvement de pliage en accordéon les battants chaque fois voisins étant mutuellement assemblés par l'intermédiaire d'un axe de charnière respectif commun (16), et les dispositifs de guidage étant chaque fois raccordés à un corps de charnière (19), qui est disposé dans un espace creux (28) entre deux battants voisins, qui s'étend verticalement et qui est muni de bras (20) qui s'étendent horizontalement et sont traversés par un goujon de charnière (21), et les parties de charnière (22) fixées sur les battants concernés étant raccordées en pivotement autour du goujon de charnière en étant disposées entre les bras, **caractérisée** en ce que deux battants chaque fois voisins (11) sont, dans la région de leur joint de séparation s'étendant verticalement, rendus étanches au moyen de joints d'étanchéité (30) sans pression, munis de baguettes aimantées respectives (31) situées à l'intérieur.

2. Porte ou fenêtre pliante et coulissante selon la revendication 1, caractérisée en ce qu'un joint d'étanchéité à lèvre (34) est prévu tout autour du côté extérieur sur le châssis dormant (1), joint qui, lorsque les battants (13,14) sont fermés, s'applique tout autour sur les longerons (29) des battants (13,14), en incluant les joints d'étanchéité (30) qui s'étendent verticalement.

3. Porte ou fenêtre pliante et coulissante selon la revendication 1 ou 2, caractérisée en ce qu'en présence d'un battant supplémentaire (13), pivotant uniquement autour d'un axe vertical, un joint d'étanchéité plat (36) servant de joint de butée est prévu dans la région de transition avec le battant coulissant voisin (14), joint qui se situe dans le même plan que les joints d'étanchéité verticaux sans pression qui sont présents dans la région de séparation des autres battants (14).

4. Porte ou fenêtre pliante et coulissante selon une ou plusieurs des revendications précédentes, caractérisée en ce que les dispositifs de guidage sont constitués d'un chariot de roulement (17) et d'un chariot de guidage (18), le chariot de roulement (17) étant muni de galets de roulement (24) et de galets d'appui (26), et le chariot de guidage (18) étant muni exclusivement de galets d'appui (26).

5. Porte ou fenêtre pliante et coulissante selon la revendication 4, caractérisée en ce que le chariot de roulement (17) est disposé dans la région du longeron inférieur (15) de châssis dormant, et le chariot de guidage (18) dans la région du longeron supérieur de châssis dormant.

6. Porte ou fenêtre pliante et coulissante selon la revendication 4 ou 5, caractérisée en ce que chaque chariot de roulement (17) est assemblé, au corps de charnière (19) respectivement associé, de manière flottante autour d'un goujon (23) s'étendant horizontalement.

7. Porte ou fenêtre pliante et coulissante selon une ou plusieurs des revendications 4 à 6, caractérisée en ce que le chariot de roulement (17) et le chariot de guidage (18) sont réalisés à partir de profilés identiques étirés et sont conformés, dans la région de montage des galets de roulement et/ou d'appui (24,26) en tubes carrés qui sont munis de fraisures dans la région de montage des galets de roulement et/ou d'appui (24,26).

8. Porte ou fenêtre pliante et coulissante selon une ou plusieurs des revendications 2 à 7, caractérisée en ce que le joint d'étanchéité à lèvre enveloppant (34) s'applique dans la région du côté extérieur sur les longerons (26) des battants (13,14), et est disposé dans la région inférieure d'une chambre d'accumulation d'eau (32) qui fait le tour de la région du châssis dormant.

9. Porte ou fenêtre pliante et coulissante selon une ou plusieurs des revendications précédentes, caractérisée en ce que les parties de charnière (22) respectivement raccordées à un goujon de charnière (21) du corps de charnière (19), sont d'une construction identique à celle des parties de charnière par lesquelles deux battants voisins (14) sont mutuellement assemblés de manière directe et articulée.

10. Porte ou fenêtre pliante et coulissante selon une ou plusieurs des revendications précédentes, caractérisée en ce que les parties de charnière (22) sont fixées par l'intermédiaire de pattes de fixation (38) aux longerons (29) des battants (13,14), les pattes de fixation (38) étant enfilées dans des rainures correspondantes des longerons (29).

11. Porte ou fenêtre pliante et coulissante selon une ou plusieurs des revendications 4 à 10, caractérisée en ce que les chariots de roulement (17) sont munis d'au moins deux galets de roulement (24) disposés l'un à la suite de l'autre dans le sens de coulissement, et sont soutenus et guidés sur une seule glissière (23) prévue dans le longeron inférieur (15) de châssis dormant.
